# EUROPÄISCHE PATENTSCHRIFT

(11) **EP 1 517 980 B1**
(45) Veröffentlichungstag und Bekanntmachung des Hinweises auf die Patenterteilung: **21.03.2007**
(21) Anmeldenummer: 03761476.5
(22) Anmeldetag: 20.06.2003
(51) Int. Cl.: C11D 1/722, C11D 1/825

(54) **BODENREINIGUNGS- UND/ODER PFLEGEMITTEL**
FLOOR CLEANING AND/OR FLOOR CARE PRODUCT
AGENT DE NETTOYAGE ET/OU D'ENTRETIEN DU SOL

(30) Priorität: 29.06.2002 DE 10229421
(43) Veröffentlichungstag der Anmeldung: 30.03.2005
(73) Patentinhaber: ECOLAB INC., St. Paul, MN 55102-1390 (US)
(72) Erfinder: ROGMANN, Karl-Heinz, 40880 Ratingen (DE); KRIENS, Nicola, 44787 Bochum (DE); FAUBEL, Heiko, 42929 Wermelskirchen (DE)
(74) Vertreter: polypatent
(86) Internationale Anmeldenummer: PCT/EP2003/006497
(87) Internationale Veröffentlichungsnummer: WO 2004/003122

(56) Entgegenhaltungen:
- EP-A- 0 328 174
- EP-A- 0 743 359
- EP-A- 0 916 717
- WO-A-96/10069
- DE-A- 4 404 199
- US-A- 5 858 956
- US-B1- 6 255 269
- DATABASE WPI Section Ch, Week 199120 Derwent Publications Ltd., London, GB; Class A97, AN 1991-144025 XP002254013 & JP 03 079700 A (KAO CORP), 4. April 1991 (1991-04-04)

## Beschreibung

Gegenstand der vorliegenden Erfindung sind wässerige Bodenreinigungs- und/oder Bodenpflegemittel, umfassend ein oder mehrere spezielle nichtionische Tenside sowie die Verwendung dieser Mittel zur Reinigung und/oder Pflege von Böden.

Fussbodenbeläge können werksseitig mit Polymerfilmen ausgestattet, durch den Einsatz polymerhaltiger Pflegemittel im nachhinein behandelt oder aber unbehandelt belassen werden.
All diese Oberflächen können verschmutzungsanfällig sein, auch und besonders wenn es sich um glänzende Oberflächen handelt. Es können Verunreinigungen, Stäube, aber auch Rückstände der antrocknenden Reinigungsflotte verstärkt sichtbar gemacht und ein unansehnliches Gesamtbild erzeugt werden.
Zur Lösung des Problems versucht man Stäube und leicht anhaftende Verschmutzungen von diesen Oberflächen zu entfernen. Dies gelingt üblicherweise durch Reinigung im sogenannten Feuchtwisch-Verfahren mit nebelfeuchten Textilbezügen oder Vliesen, ohne dass eine Beeinträchtigung der Oberfläche eintritt.
In der Praxis treten aber auch andere Verschmutzungen auf, die stärker haften oder aber auch zum Beispiel bei schlechtem Wetter eingetragen werden. Solche Verschmutzungen lassen sich nur durch nasses Wischen mit Reinigungstextilien unter Verwendung von Reinigungsmitteln entfernen. Durch die Reinigungsmittel wird die Oberfläche benetzt und der Schmutz emulgiert bzw. dispergiert.
Eine ausreichende Reinigungsflottenmenge auf dem Fußboden sorgt für den richtigen Abtransport des emulgierten bzw. dispergierten Schmutzes. Beim nassen Wischen verbleibt aber auch eine größere Menge Restfeuchte auf dem Bodenbelag zurück.
Dies kann, in Abhängigkeit von dem gewählten Reinigungsmittel, zu sichtbaren Rückständen auf den Oberflächen führen. Dementsprechend ist bei der Auswahl von Reinigungsmitteln darauf zu achten, dass bei deren Verwendung nach dem Trocknen möglichst keine/wenige sichtbare Rückstände auf den Bodenoberflächen zurückbleiben.

Ein weiteres Kriterium bei der Auswahl des geeigneten Reinigungsmittels ist die Benetzungsfähigkeit von Oberflächen. Je nach Fußbodenbelag, der wie eingangs erläutert mit Polymerfilmen ausgestattet, mit polymerhaltigen Pflegemitteln im nachhinein behandelt oder aber auch unbehandelt sein kann, aber auch je nach Poliereffekt weisen die Oberflächen unterschiedliche Oberflächeneigenschaften auf.

Bei einer praxisüblichen Dosierung von 0,5 bis 1 g Tensid pro Liter Reinigungsflotte ist bei vielen marktüblichen Reinigungsmitteln die Benetzungsfähigkeit nicht zufriedenstellend. Werden derartige Reinigungsmittel eingesetzt, beobachtet man häufig, daß der Flüssigkeitsfilm aufreißt und auf der Bodenoberfläche Flüssigkeitsinseln mit unterschiedlich hoher Flüssigkeitsschichtdicke gebildet werden. Nach dem Abtrocknen werden meist genau diese Inseln aufgrund der zurückbleibenden Reinigungsmittelinhaltsstoffe sichtbar. Das resultierende fleckige Aussehen der Oberfläche wird in der Praxis als deutlicher Nachteil der entsprechenden Reinigungsmittel gewertet.

Aufgrund der dargestellten Praxis-Probleme sind wesentliche Kriterien bei der Bewertung der Qualität von Bodenreinigungs- und/oder Bodenpflegemittel die Reinigungsleistung, die Benetzungsfähigkeit sowie (bei glänzenden Oberflächen) die Beeinträchtigung des Glanzes nach dem Abtrocknen.

Als weitere Anforderung kommt bei Verwendung der wässerigen Bodenreinigungs- und/oder Bodenpflegemittel in sogenannten Scheuersaugmaschinen oder Reinigungsautomaten hinzu, dass die Mittel eine geringe Schaumstabilität und ein niedriges Schaumniveau aufweisen müssen, da sonst der Reinigungsvorgang durch Abschalten des Gerätes unterbrochen wird.
Zur Erläuterung sei hierzu gesagt: aufgrund des Einsatzes stark schäumender Reinigungsmittel bildet sich im Schmutzwassertank ein Schaumpolster. Dadurch wird der Schwimmer im Schmutzwassertank über das tatsächliche Flüssigkeitsniveau angehoben. Je nach Schaumstärke kann das dazu führen, dass der Abschaltmechanismus betätigt wird.

EP 0 916 717 A1 beschreibt einen wässrigen Fußbodenreiniger enthaltend ein nichtionisches Tensid aus der Gruppe C₈-C₂₂-Feltalkohol-EO-PO-Addukte.

WO 96/10069 A1 beschreibt ein desinfizierendes Reinigungsmittel für harte Oberflächen. Dieses enthält zur Verstärkung der desinfizierenden Wirkung eine Mischung aus Alkyl bzw. Alkylenpolyglykosiden und C₈-C₁₈-Alkylether.

US 5 858 956 beschreibt einen Allzweckreiniger, der anionische und nicht ionische Tenside enthält.

Die derzeit im Markt verfügbaren Mittel für die manuelle Reinigung enthalten als tensidische Basis meist Kombinationen aus anionischen und/oder nichtionischen Tensiden sowie evtl. Kombinationen mit amphoteren Tensiden.
Bei der Anwendung in den oben genannten Reinigungsautomaten verwendet der Formulierer von Reinigungsmitteln als tensidische Basis vorzugsweise, wenn nicht sogar ausschließlich oberflächenaktive Verbindungen aus der Gruppe der nichtionischen Tenside. Der Grund besteht hauptsächlich darin, dass die in Frage kommenden Aniontenside, die in den Formulierungen für die manuelle Anwendung eingesetzt werden, aufgrund ihrer starken schaumbildenden Eigenschaften nicht in Frage kommen. Demzufolge muss der Formulierer notgedrungen auf weniger schäumende nichtionische Tenside ausweichen. Dabei war der Entwickler in der Vergangenheit gezwungen, andere anwendungstechnische Mängel insbesondere im Hinblick auf die Reinigungsleistung in Kauf zu nehmen.

Dementsprechend lag der vorliegenden Erfindung die Aufgabe zugrunde, Bodenreinigungs- und/oder -pflegemittel zu entwickeln, die sowohl manuell als auch in Reinigungsautomaten gleichermaßen unproblematisch eingesetzt werden können, wobei deren Reinigungsleistung mit der der bekannten Mittel auf Aniontensid-Basis vergleichbar sein soll.

Dementsprechend sind Gegenstand der vorliegenden Erfindung wässerige Bodenreinigungs- und/oder Bodenpflegemittel, enthaltend bezogen auf das gesamte Mittel wenigstens 3 Gew.-% eines nichtionischen Tensids der Formel I wobei R¹ für Wasserstoff steht und R² einen Alkylrest mit 6 bis 18 C-Atomen bedeutet, oder
R¹ für einen Alkylrest mit 6 bis 18 C-Atomen steht, und R² Wasserstoff bedeutet, oder
R¹ für einen Alkylrest mit 1 bis 18 C-Atomen steht, und R² unabhängig von R¹ einen Alkylrest mit 1 bis 18 C-Atomen bedeutet, und die Summe der in R¹ und R² insgesamt vorliegenden C-Atome zwischen 6 und 18 liegt, und
R³ einen Alkylrest mit 4 bis 18 C-Atomen, und R⁴ Wasserstoff oder einen Alkylrest mit 1 bis 6 C-Atomen darstellt und n eine Zahl von 1 bis 30 und m eine Zahl von 0 bis 5 ist und, dass das Mittel mindestens ein weiteres nichtionisches Tensid umfaßt, das nicht unter die Formel I fällt, wobei dass das genannte weitere nichtionische Tensid ausgewählt ist aus den Verbindungen der Formel II

   R⁵-CH₂-CH₂-(OCH₂-CH₂)ₙ-(OCH(CH₃)-CH₂]ₘ,-[OBu]ₗ-OR⁶ (II)
wobei R⁵ für einen Alkylrest mit 6 bis 18 C-Atomen steht, und R⁶ Wasserstoff oder einen Alkylrest mit 1 bis 6 C-Atomen darstellt, und der mittlere Ethoxlierungsgrad n eine Zahl von 1 bis 30, der mittlere Propoxylierungsgrad m eine Zahl von 0 bis 5, sowie der mittlere Butoxylierungsgrad I eine Zahl von, 1 bis 4 ist.

In einer bevorzugten Ausführungsform enthält das erfindungsgemäße Mittel bezogen auf das gesamte Mittel, weniger als 3 Gew.-%, vorzugsweise weniger als 1 Gew.% Anion-Tenside, wobei es besonders bevorzugt ist, wenn im wesentlichen überhaupt kein Anion-Tensid vorliegt. Die Abwesenheit von Anion-Tensid ist im Sinne der vorliegenden Erfindung so zu verstehen, dass bei der Formulierung entsprechender Mittel nicht absichtlich Aniontenside zugegeben werden. Es kann nicht ausgeschlossen werden, dass durch andere Rohstoffe oder Verunreinigungen dennoch Aniontenside in geringen Mengen in das erfindungsgemäße Mittel gelangen.

Unter Bu in Formel II ist im Sinne der vorliegenden Erfindung Butyl zu verstehen, und zwar beispielsweise in einer Form wie es in marktüblichen Produkten, beispielsweise Plurafac® LF 221, das von der BASF erhältlich ist, vorliegt.
Ganz besonders bevorzugt sind erfindungsgemäße Mittel, die ein nichtionisches Tensid gemäß Formel II enthalten, mit der Auflage, dass R⁶ gleich Wasserstoff und m gleich 0 ist.

Eine weitere bevorzugte Ausführungsform des erfindungsgemäßen Mittels besteht darin, dass in dem Mittel das genannte nichtionische Tensid der Formel I wenigstens ein Drittel und höchstens das Zweifache des Gewichts des weiteren erfindungsgemäß bevorzugt enthaltenen nichtionischen Tensids beträgt.
Dabei ist es ganz besonders bevorzugt, wenn in dem erfindungsgemäßen Mittel die Gewichtsmenge des genannten nichtionischen Tensids der Formel I wenigstens halb so groß, aber nicht größer als die Gewichtsmenge des weiteren erfindungsgemäß bevorzugt enthaltenen nichtionischen Tensids ist.

Es ist weiterhin bevorzugt, dass, bezogen auf das gesamte Mittel, die Gesamtmenge an genanntem nichtionischen Tensid der Formel I und, sofern vorhanden, dem weiteren erfindungsgemäß bevorzugt enthaltenen nichtionischen Tensid, 5 bis 35 Gew.-%, vorzugsweise 7 bis 20 Gew.-% beträgt.

Weitere bevorzugte oberflächenaktive Komponenten sind Aminoxidderivate, wobei besonders bevorzugt ist, dass das Aminoxidderivat ein Trialkylaminoxid mit einer 8 bis 20 Kohlenstoffatome enthaltenden Alkylgruppe und zwei Alkylgruppen mit einer geringeren Anzahl an Kohlenstoffatomen in der Alkylkette darstellt, wobei die beiden kürzeren Alkylgruppen gleich oder verschieden sein können, wobei es ganz besonders bevorzugt ist, dass das Aminoxidderivat Talgfett-bis-(2-hydroxyethyl)-aminoxid, Oleyl-bis-(2-hydroxyethyl-)-aminoxid, Kokos-bis-(2-hydroxyethyl)-aminoxid, Tetradecyldimethyl-aminoxid und/oder Alkyldimethyl-aminoxid, das 12 bis 18 Kohlenstoffatome in der Alkylkette aufweist, ist.

Zusätzliche bevorzugte oberflächenaktive Komponenten sind ausgewählt aus den Gruppen der kationischen, nichtionischen, amphoteren Tenside, Eiweißhydrolysate, der Silikonverbindungen und der Phosphorsäureester und deren Salzen. Als zusätzliche nichtionische Tenside können in den erfindungsgemäßen Mitteln Alkylpolyglukoside, die üblicherweise durch Kondensation von Fettalkoholen mit Glukose oder Polyglukose großtechnisch zugänglich und in verschiedenen Varianten im Handel erhältlich sind, eingesetzt werden. Beispiele von Alkylpolyglukosiden, die sich für den erfindungsgemäßen Einsatz eignen, sind die Produkte Glukopon^{®} 600 der Firma Henkel und Triton^{®} BG10 der Firma Röhm & Haas. Als nichtionische Tenside können in den erfindungsgemäßen Mitteln zusätzlich weitere alkoxylierte Alkylalkohole enthalten sein, die nicht unter die in Formel I und II definierten Verbindungen fallen.

Weitere in den erfindungsgemäßen Mitteln bevorzugt enthaltene tensidische Verbindungen sind solche aus der Klasse der Phosphorsäureester, worunter sich vorzugsweise zumindest ein Salz eines Phosphorsäurepartialesters befindet, wobei besonders bevorzugt wenigstens ein Alkalisalz eines Phosphorsäurepartialesters von alkoxyliertem Alkylphenol vorliegt.

Bei den Phosphorsäureestern handelt es sich um tensidische Substanzen, die sich vorzugsweise von langkettigen aliphatischen oder araliphatischen Alkoholen ableiten. Als besonders geeignet haben sich die Salze der Phosphorsäurepartialester und hier insbesondere die von alkoxylierten Alkylphenolen erwiesen. Vorzugsweise werden als Alkalisalze die Natrium- und Kaliumsalze verwendet, von denen wiederum die Kaliumsalze besonders bevorzugt werden. Tensidisch wirksame Phosphorsäurepartialester, wie sie bevorzugt erfindungsgemäß verwendet werden, sind im Handel erhältlich. Ein Beispiel eines erfindungsgemäß besonders gut brauchbaren Wirkstoffs dieser Art ist das Produkt Triton^{®} H 66 (Röhm & Haas).

Vorzugsweise enthält das erfindungsgemäße Mittel als zusätzliche Komponente Polyethylenglykol und/oder Polypropylenglykol, wobei das genannte Polyethylenglykol und/oder Polypropylenglykol bevorzugt ein Molekulargewicht im Bereich von 200 bis 2000 aufweist.
Dabei hat es sich als besonders vorteilhaft herausgestellt, wenn das genannte Polyethylenglykol und/oder Polypropylenglykol 0,01 bis 5 Gew.-%, besonders bevorzugt 0,05 bis 1 Gew.-%, bezogen auf das gesamte Mittel, ausmacht.

Ein weiterer Gegenstand der vorliegenden Erfindung ist die Verwendung eines erfindungsgemäßen Mittels zur Reinigung und/oder Pflege von Böden, die unbeschichtet oder mit einer Polymerschicht ausgerüstet sind.

Vorzugsweise wird vor der erfindungsgemäßen Verwendung für die Reinigung und/oder Pflege das genannte Mittel mit Wasser um einen Verdünnungsfaktor von 5 bis 5000, insbesondere 50 bis 3500 verdünnt.

Die erfindungsgemäßen Mittel zeichnen sich dadurch aus, dass durch ihren Einsatz gleiche oder bessere Reinigungsaktivität erreichbar ist wie mit Mitteln, die mehr als 3 Gew.-% an Aniontensiden enthalten. Darüber hinaus beobachtet man mit den erfindungsgemäßen Mitteln ein sehr gutes Benetzungsverhalten, wie es ansonsten ebenfalls nur mit Mitteln beobachtet wird, die mehr als 3 Gew.-% an Aniontensiden enthalten.
Außerdem sei gesagt, dass das Rückstandverhalten und das gewünschte Schaumprofil bei den erfindungsgemäßen Mitteln gleich oder besser bewertet wird wie bei den derzeit im Markt befindlichen Mitteln, die auf reiner Niotensid-Basis formuliert sind.

### BEISPIELE

### 1. Herstellung von Testlösungen

Durch einfaches Zusammenfügen verschiedener Einzelbestandteile, vorzugsweise unter Rühren, wurden die erfindungsgemäßen Reinigungsmittel E1 bis E4 gemäß Tabelle 1a sowie die zum Vergleich herangezogenen Reinigungsmittel V1 bis V9 gemäß Tabelle 1b hergestellt.

**Tabelle 1a:**

| Wässerige erfindungsgemäße Reinigungsmittel mit unterschiedlichen Inhaltsstoffen (in Gew.-%) | | | | |
|---|---|---|---|---|
| **Rohstoffe** | **E1** | **E2*** | **E3** | **E4** |
| Fettalkohol C₁₂-C₁₈ EO/BuO-Addukt | 10,0 - | | 20,0 | 15,0 |
| Alkohol C₈-C₁₀-1PO-22EO Hydroxydecylether | 20,0 | 30,0 | 10,0 | 15,0 |
| Glykolether | 0-10 | | | |
| Komplexbildner | 0,1-1 | | | |
| Hilfsstoffe | 0-1 | | | |
| Farbstoffe | 0-0,1 | | | |
| Andere Hilfsstoffe | 0-8 | | | |
| Wasser | Ad100 | | | |

| | | | | |
|---|---|---|---|---|
| * Vergleichsbeispiel | | | | |

**Tabelle 1b: Wässerige Vergleichs-Reinigungsmittel mit unterschiedlichen Inhaltsstoffen (in Gew.-%)**

| **Rohstoffe** | **V1** | **V2** | **V3** | **V4** | **V5** | **V6** | **V7** | **V8** | **V9** |
|---|---|---|---|---|---|---|---|---|---|
| C₁₅-Alkansulfonat-Na | 15,0 | 10,0 | 5,0 | - | - | - | - | - | - |
| C₁₂-C₁₄Laurylethersulfat | 15,0 | - | 15,0 | 15,0 | - | - | - | - | |
| Fettalkohol C₈-C₁₀ Glucosid | - | 10.0 - | | - | - | - | - | - | - |
| Fettalkohol C₁₂-C₁₈ + 10EO | - | 10,0 - | | - | 16,0 - | | 10,0 | 10,0 | - |
| Fettalkohol C₁₂-C₁₄ + 4EO | - | - | - | - | 4,0 | - | - | - | - |
| Fettalkohol C₁₂-C₁₄ + 5 EO + 4PO - | | - | - | 15,0 - | | - | - | - | - |
| Fettalkohol C₁₂-C₁₈ Polyglykolether | - | - | 10,0 - | | 10,0 | - | - | - | - |
| Fettalkohol C₁₂-C₁₅ + 10EO | - | - | - | - | - | - | 10,0 | - | |
| Isotridecylalkohol + 8 EO | - | - | - | - | - | - | 10,0 - | | 12,0 |
| Oxoalkohol C₁₂-C₁₅ + 8EO | - | - | - | - | - | 12,0 - | | - | - |
| Dimethylalkyl C₁₂-C₁₄ Aminoxid | - | - | - | - | - | 6,0 | - | - | 6,0 |
| Oxoalkohol C₁₃-C₁₅ + 6EO + 2BuO Methyl-endgruppenverschlossen | - | - | - | - | - | 12,0 - | | - | 12,0 |
| Fettalkohol C₁₂-C₁₈ EO/BuO-Addukt | - | - | - | - | - | - | - | 20,0 - | |
| Alkohol C₈-C₁₀-1PO-22EO Hydroxydecylether | - | - | - | - | - | - | - | - | - |
| Glykolether | 0-10 | | | | | | | | |
| Komplexbildner | 0,1-1 | | | | | | | | |
| Hilfsstoffe | 0-1 | | | | | | | | |
| Farbstoffe | 0,01 | | | | | | | | |
| Andere Hilfsstoffe | 0-8 | | | | | | | | |
| Wasser | ad 100 | | | | | | | | |

Für die Untersuchungen in Labortests wurden aus den Reinigungsmitteln gemäß Tabelle 1a und Tabelle 1b durch Verdünnen mit Wasser um einen Verdünnungsfaktor von 500 je 500 ml Anwendungslösung hergestellt und in 1000 ml Bechergläser mit weiter Form gefüllt.

### Reinigungsverhalten nach Gardner:

Für die Durchführung der Versuche zum Reinigungsverhalten der verdünnten Reinigungsmittel gem. Tabelle 1a und Tabelle 1b gibt man auf einen künstlich angeschmutzten weißen PVC Streifen das zu prüfende Reinigungsmittel und bewegt maschinell einen Schwamm hin und her. Nach einer bestimmten Anzahl von Wischzyklen wird der Weißgrad des so gereinigten Teststreifens mit einem photoelektronischen Farbmessgerät gemessen.

Als Gerätschaften für die Durchführung der Versuche sind folgende Gegenstände zu nennen:
1. Gardner-Waschbarkeits- und Scheuerprüfgerät Modell 494 (DIN ASTM-515) Lieferant: Erichson GmbH & Co. KG
2. Dr. Lange Farbdifferenzmessgerät "Micro Colour LM" Lieferant: Dr. Lange GmbH
3. Schwammpresse
4. Weißer PVC-Film, Benova Nr. 2211180
5. Hart-PVC-Streifen der Abmessung 40*554*3 mm als Träger
6. Haftkleber J 6251 der Firma Henkel (1:1 mit Ethylacetat verdünnt)
7. Schablone aus Hart-PVC
8. Polyesterschwämme, 30*45*90 mm, Typ Europor B, Porenzahl: 40 ppi (pores per inch), Stauchkante: 2,6 kPa (DIN 53577) Lieferant: Europlastic Pahl & Pahl & Co.
9. Lackierflachpinsel mit Naturborsten, ca. 55 mm breit zum Auftragen des Testschmutzes
10. Uhrgläser, ca. 12 cm Durchmesser, zum Abwiegen des Testschmutzes
11. Gummiroller, glatt, 150 mm breit
12. Teppichmesser
13. Einwegspritzen
14. Magnetrührer
15. Laborwaage, Bereich 2000 g, Messgenauigkeit 0,01 g

Die Testanschmutzung wird wie in nachstehender Tabelle 2 dargestellt, erzeugt:

**Tabelle 2: Erzeugung der Testanschmutzung**

| **Rohstoff** | **Gew.-%** | **Verfahren** |
|---|---|---|
| Myritol 318 | 17,0 | Öl und Benzin mischen und unter Rühren Spezialschwarz zugeben. Weitere acht Stunden rühren. Nach drei Tagen nochmals rühren. Nach 14 Tagen ist der Testschmutz gebrauchsfertig. Vor jedem Gebrauch ist 1 Stunde Rührzeit erforderlich. |
| Benzin 80/110 | 36,0 | |
| Telura 310 | 40,0 | |
| Spezialschwarz | 7,0 | |

Zur Vorbereitung der Teststreifen werden 7 Hart-PVC-Streifen dicht nebeneinander gelegt, so dass sich eine Fläche von 280*554 mm ergibt. Die Streifen werden mit Haftkleber versehen und über Nacht trocknen gelassen.
Die weiße PVC-Folie gestrichen mit der etwas glatteren Rollenaußenseite nach oben wird auf die PVC-Streifen gelegt, glattgestrichen und mit dem Gummiroller aufgepresst, so dass eine einheitliche, blasen- und faltenfreie Oberfläche entsteht.

Beim Auftragen des Testschmutzes wird wie folgt verfahren:
1. die PVC-Schablone über die Folie und die Streifen legen.
2. Auf einem Uhrglas 2 g Testschmutz abwiegen.
3. Mit dem Flachpinsel den Schmutz auf der weißen PVC-Folie, innerhalb der Schablone, auftragen. Zuerst mit horizontalen und dann mit vertikalen Pinselstrichen. Den Vorgang mehrmals wiederholen, wobei der letzte Auftrag quer zur Scheuerbewegung erfolgen soll.
4. Den Schmutz-mindestens eine Stunde trocknen lassen.
5. Mit dem Teppichmesser die PVC-Folie entlang der untenliegenden Hart-PVC-Streifen schneiden.

Bei der Bestimmung des Reinigungsvermögens (RV-Wert) geht man wie folgt vor: Die für den Test benötigte Anzahl Polyersterschwämme über Nacht in Leitungswasser wässern.
1. Einen Schwamm aus dem Eimer nehmen und abtropfen lassen.
2. Den Schwamm in der Auspressvorrichtung 10 Sekunden lang auspressen.
3. Den Schwamm in die Halterung der Gardner-Apparatur einsetzten.
4. Einen angeschmutzten Teststreifen in die Führungsschiene des Gardnergeräts legen.
5. Die Führungsschiene unter dem Schwammhalter anbringen und den Schwamm aufsetzen.
6. Mit einem Messbecher die benötigte Menge an Reinigungslösung aufbringen. Bei konzentrierten Produkten 6 ml und bei verdünnten Produkten 12 ml auf den Teststreifen geben.
7. Die automatische Zählvorrichtung des Gerätes auf 10 Wischzyklen einstellen und das Gardnergerät einschalten.
8. Nach Beendigung der Wischzyklen den Schwamm entnehmen und wegwerfen (nicht wiederverwenden)
9. Den Teststreifen aus dem Gerät entnehmen, unter fließendem Wasser abspülen und trocknen lassen.
10. Pro Testlösung sechs angeschmutzte Teststreifen nach dieser Methode reinigen.
11. Der 7. Teststreifen wird zum Vergleich nur mit Wasser gereinigt.

Nach Durchführung dieser Versuchsfolge wird der Weißgrad (% RV) wie folgt gemessen:
1. Das Farbmessgerät mit einem unbehandelten Stück der weißen PVC-Folie kalibrieren. Die Reflektion wird gleich 100 % gesetzt.
2. Von jedem der 6 Teststreifen an sieben verschiedenen Punkten die Reflektion messen. Der Mittelwert der gefundenen Werte gibt das Reinigungsvermögen in % an.

Einzelne stark abweichende Werte werden bei der Berechnung nicht berücksichtigt.

Danach werden für die zu untersuchenden Lösungen die Mittelwerte aus allen Messungen bestimmt: $\overline{X} = \frac{Σ \begin{matrix}\end{matrix} x}{N}$
N = Zahl der Messwerte (7*7 = 49)
*X̅* = Mittlere Reinigungsleistung

Die auf diese Weise ermittelten Ergebnisse sind in den Tabellen 4a und 4b enthalten.

### Benetzungs- und Rückstandsverhalten:

Neben dem Reinigungsverhalten wurden mit den durch Verdünnen der Reinigungsmittel gem. Tabelle 1a und Tabelle 1b um einen Verdünnungsfaktor von 500 hergestellten Anwendungslösungen auch Laborversuche zum Benetzungs- und Rückstandsverhalten (nach Trocknen) durchgeführt.
Hierfür wurden Prüflinge, wie im Anschluß an die Tabellen 4a und 4b beschrieben, vorbereitet.
Danach wurden die Prüflinge mit in Anwendungslösung getränkten Wischtextilien in Achterschleifen gewischt.
Dabei wurden flusenfreie, vorgewaschene Wischtextilien verwendet, die eine Fläche von etwa 15 X 15 cm aufwiesen.
Vor dem Wischvorgang wurden die Wischtextilien in der jeweiligen Anwendungslösung getränkt und so sehr manuell ausgedrückt, dass es nicht mehr tropfte.

Zur Bewertung der Ergebnisse nach Durchführung der Wischversuche wurden die Oberflächen unter Heranziehen der Bewertungsmaßstäbe aus Tabelle 3 begutachtet. Die Ergebnisse sind in den Tabellen 4a und 4b wiedergegeben.

Hinsichtlich des Netzverhaltens wurde der Mittelwert aus fünf Wischzyklen genommen und als Ergebnis in die Tabellen 4a und 4b übernommen.

Bei der Auswertung des Rückstandsverhaltens ist zu beachten, daß die Oberflächen nach 10, 20 und 30 Wischzyklen begutachtet wurden und die in den Tabellen 4a und 4b angegebenen Werte den Mittelwert aus den drei Werten darstellen.

**Tabelle 3:**

| Bewertungsmaßstäbe für das Benetzungs- und Rückstandsverhaltens nach dem Wischen von Oberflächen | | |
|---|---|---|
| **Benetzungsverhalten** | | **Rückstandsverhalten** |
| Optimale Benetzung auch kritischer Oberflächen wie z.B. Glas | 0 | Einheitliches Abtrocknen, keine optische Beeinträchtigung der Oberflächen (selbst bei Glas) |
| Gute Benetzung von Standardoberflächen PVC, Linoleum, Gummi, jedoch sichtbare Netzprobleme, insbesondere im Randbereich bei hydrophoberen Materialien | -1 | Fast einheitliches Abtrocknen mit einigen geringen Beeinträchtigungen besonders auf hochglänzenden Materialien |
| Leichte Benetzungsmängel auf den Standardbelägen PVC, Linoleum, Gummi | -2 | Leichte Schleierbildung insbesondere im Bereich der Zonen mit Benetzungsdefekten auf hochglänzenden Oberflächen |
| Benetzungsmangel auf den Standardbelägen PVC, Linoleum, Gummi Aufreissen des Flüssigkeitsfilms auf hydrophoberen Materialien | -3 | Leichte Beeinträchtigung der Gesamtoptik durch Schleier mit punktuellen Störungen im Bereich der Zonen mit Benetzungsproblemen auf allen Belägen |
| Deutlicher Benetzungsmangel auf den Standardbelägen PVC, Linoleum, Gummi | -4 | Sichtbare Schleierbildung, Beeinträchtigung der Gesamtoptik, insbesondere auf glänzenden Oberflächen |
| Schlechte Benetzung, flächige Insel- und Tröpfchenbildung | -5 | Fleckiges Aussehen mit sichtbaren mattierten Zonen im Bereich der Insel- und Tröpfchenbildung |
| Extreme Benetzungsprobleme, spontanes Aufreißen des Flüssigkeitsfilms; Bildung von Inseln/Tropfen | -6 | Unbefriedigendes Aussehen, starke Fleckenbildung matter und glänzenderer Zonen |

Die Ergebnisse aus den Versuchen zum Reinigungs- Benetzungs- und Rückstandsverhalten sind in den nachstehenden Tabellen 4a und 4b enthalten.

**Tabelle 4a: Anwendungstechnische Eigenschaften von wässerigen 0,2 %igen Reinigungsmitteln (siehe Tabelle 1) hinsichtlich unterschiedlicher Bewertungskriterien**

| | **E1** | **E2*** | **E3** | **E4** |
|---|---|---|---|---|
| Reinigungsvermögen (Gardner in %RV) | 59 | 62 | 55 | 57 |

| Netzverhalten | | | | |
|---|---|---|---|---|
| A) | 0 | 0 | 0 | 0 |
| B) | -0,1 | -0,1 | -0,3 | -0,4 |
| C) | -0,2 | -0,2 | -0,3 | -0,3 |
| D) | -0,4 | -0,4 | -0,6 | -0,6 |

| Rückstandsverhalten | | | | |
|---|---|---|---|---|
| E) | -0,5 | -1,0 | -1,0 | 0 |
| F) | -1 | -1,5 | -1,5 | 0 |
| G) | -0,5 | -1,0 | -1,0 | -0,5 |
| H) | -0,5 | -1,5 | -1,5 | -0,5 |
| D) | -1,5 | -2,0 | -2,0 | -1,0 |

| | | | | |
|---|---|---|---|---|
| * Vergleichsbeispiel | | | | |

**Tabelle 4b: Anwendungstechnische Eigenschaften von wässerigen 0,2 %igen Reinigungsmitteln (siehe Tabelle 1) hinsichtlich unterschiedlicher Bewertungskriterien**

| | **V1** | **V2** | **V3** | **V4** | **V5** | **V6** | **V7** | **V8** | **V9** |
|---|---|---|---|---|---|---|---|---|---|
| Reinigungsvermögen (Gardner in %RV) | 62 | 51 | 53 | 56 | 44 | 48 | 41 | 44 | 55 |

| Netzverhalten | | | | | | | | | |
|---|---|---|---|---|---|---|---|---|---|
| A) | -1,5 | -2,3 | -2,2 | -2,1 | -3,8 | -3,5 | -4,6 | -3,7 | -1,8 |
| B) | -1,6 | -2,7 | -2,8 | -2,6 | -4,2 | -3,9 | -4,8 | -4,0 | -1,9 |
| C) | -1,9 | -2,9 | -3,0 | -2,9 | -4,8 | -4,6 | -5,1 | -4,7 | -2,1 |
| D) | -2,0 | -3,0 | -3,5 | -3,0 | -5,0 | -4,5 | -6,0 | -5,0 | 2,3 |

| Rückstandsverhalten | | | | | | | | | |
|---|---|---|---|---|---|---|---|---|---|
| E) | -3,0 | -3,0 | -3,0 | -3,0 | -3,5 | -3,0 | -3,5 | -3,0 | -2,0 |
| F) | -3,5 | -4,0 | -3,5 | -3,5 | -4,0 | -3,5 | -4,0 | -3,5 | -2,0 |
| G) | -4,0 | -3,0 | -3,0 | -3,0 | -3,5 | -3,0 | -3,5 | -3,0 | -2,5 |
| H) | -4,5 | -4,0 | -4,0 | -4,0 | -4,0 | -3,5 | -4,0 | -3,5 | -2,5 |
| D) | -5,0 | -5,0 | -4,5 | -5,0 | -4,5 | -4,0 | -4,5 | -4,0 | -2,5 |

### Prüflinge für die Versuche zum Benetzungs- und Rückstandsverhalten:

Als Grundmaterial für die Prüflinge wurde PVC, Linoleum und Gummi verwendet, wie sie bei üblichen Bodenbelägen vorkommen. Für die Versuchsdurchführung wurden Prüflinge mit einer Fläche von 30 X 60 cm verwendet.
Sofern gemäß Versuchsplan erforderlich, wurden die Prüflinge vor der Untersuchung mit Polymerpflegemitteln eingepflegt und gegebenenfalls High-Speed poliert. In diesen Fällen wurden die Prüflinge aus Bahnen von 80 X 200 cm hergestellt: nach der gewünschten Ausrüstung und gegebenenfalls Behandlung mit der Poliermaschine wurden aus den Bahnen die Prüflinge mit 30 X 60 cm hergeschnitten.
Wie gesagt wurden zur Untersuchung des Benetzungs- und Rückstandsverhaltens unterschiedliche Oberflächen ausgewählt.
Die Ergebnisse in Tabelle 4a und Tabelle 4b sind dementsprechend den unterschiedlichen untersuchten Bodenoberflächen A bis H zugeordnet. Zur Erläuterung sei gesagt, was unter den Bodenoberflächen A bis H zu verstehen ist:
A: Die Versuche wurden jeweils auf unbeschichteten Prüflingen aus PVC, Linoleum und Gummi durchgeführt. Das Ergebnis in den Tabellen 4a und 4b ist ein Mittelwert aus den jeweiligen Einzelbewertungen.
B: Die Versuche wurden auf Prüflingen aus PVC, Linoleum und Gummi, die jeweils mit zwei Filmen Polyacrylatdispersion eingepflegt worden sind, durchgeführt. Das Ergebnis ist wie bei A ein Mittelwert.
C: Die Versuche wurden auf Prüflingen aus PVC, Linoleum und Gummi, die jeweils mit 3 Pflegefilmen Polyacrylatdispersion eingepflegt und zweimal High-Speed poliert worden sind, durchgeführt. Das Ergebnis entspricht wie bei A und B einem Mittelwert der beobachteten Resultate.
D: Die Versuche wurden auf einer entsprechenden unbehandelten Glas-Fläche durchgeführt.
E: Die Versuche wurden auf unbeschichteten Prüflingen aus PVC durchgeführt.
F: Die Versuche wurden auf unbeschichteten Prüflingen aus Gummi durchgeführt.
G: Die Versuche wurden auf Prüflingen aus Linoleum, die mit 2 Pflegefilmen Polyacrylatdispersion eingepflegt worden sind, durchgeführt.
H: Die Versuche wurden auf Prüflingen aus PVC, die mit 3 Pflegefilmen Polyacrylatdispersion eingepflegt und zweimal High-Speed poliert worden sind, durchgeführt.

## Patentansprüche

1. Wässeriges Bodenreinigungs- und/oder Bodenpflegemittel, enthaltend bezogen auf das gesamte Mittel wenigstens 3 Gew.-% eines nichtionischen Tensids der Formel I wobei R¹ für Wasserstoff steht und R² einen Alkylrest mit 6 bis 18 C-Atomen bedeutet, oder
R¹ für einen Alkylrest mit 6 bis 18 C-Atomen steht, und R² Wasserstoff bedeutet, oder
R¹ für einen Alkylrest mit 1 bis 18 C-Atomen steht, und R² unabhängig von R¹ einen Alkylrest mit 1 bis 18 C-Atomen bedeutet, und die Summe der in R¹ und R² insgesamt vorliegenden C-Atome zwischen 6 und 18 liegt, und
R³ einen Alkylrest mit 4 bis 18 C-Atomen, und R⁴ Wasserstoff oder einen Alkylrest mit 1 bis 6 C-Atomen darstellt und n eine Zahl von 1 bis 30 und m eine Zahl von 0 bis 5 ist und, dass das Mittel mindestens ein weiteres nichtionisches Tensid umfaßt, das nicht unter die Formel I fällt, wobei dass das genannte weitere nichtionische Tensid ausgewählt ist aus den Verbindungen der Formel II
R⁵-CH₂-CH₂-(OCH₂-CH₂)ₙ-[OCH(CH₃)-CH₂]ₘ-[OBu]ₗ-OR⁶ (II)
wobei R⁵ für einen Alkylrest mit 6 bis 18C Atomen steht, und R⁶ Wasserstoff oder einen Alkylrest mit 1 bis 6 C-Atomen darstellt, und der mittlere Ethoxlierungsgrad n eine Zahl von 1 bis 30, der mittlere Propoxylierungsgrad m eine Zahl von 0 bis 5, sowie der mittlere Butoxylierungsgrad I eine Zahl von, 1 bis 4 und Bu Butyl ist.

2. Mittel nach Anspruch 1, **dadurch gekennzeichnet, dass**, bezogen auf das gesamte Mittel, weniger als 3 Gew.%, vorzugsweise weniger als 1,5 Gew.-% Anion-Tenside enthalten sind.

3. Mittel nach Anspruch 2, **dadurch gekennzeichnet, dass** im wesentlichen kein Anion - Tensid vorliegt.

4. Mittel nach einer der Ansprüche 1-3, **dadurch gekennzeichnet, dass** in dem genannten nichtionischen Tensid gemäß Formel II R⁶ gleich Wasserstoff und m gleich 0 ist.

5. Mittel nach einem der Ansprüche 1 bis 4, **dadurch gekennzeichnet, daß** in dem Mittel das genannte nichtionische Tensid der Formel I wenigstens ein Drittel und höchstens das Zweifache des Gewichts des weiteren gemäß einem der Ansprüche 1 und 4 enthaltenen nichtionischen Tensids gemäß Formel 11 beträgt.

6. Mittel nach Anspruch 5, **dadurch gekennzeichnet, dass** in dem Mittel die Gewichtsmenge des genannten nichtionischen Tensids der Formel I wenigstens halb so groß, aber nicht größer als die Gewichtsmenge des weiteren gemäß einem der Ansprüche 1 und 4 enthaltenen nichtionischen Tensids gemäß Formel II ist.

7. Mittel nach einem oder mehreren der Ansprüche 1 bis 6, **dadurch gekennzeichnet, dass** bezogen auf das gesamte Mittel die Gesamtmenge an genanntem nichtionischen Tensid der Formel I und, sofern vorhanden, dem weiteren gemäß einem der Ansprüche 1 und 4 enthaltenen nichtionischen Tensid gemäß der Formel II, 5 bis 35 Gew.-%, vorzugsweise 7 bis 20 Gew.-% beträgt.

8. Mittel nach einem oder mehreren der Ansprüche 1 bis 7, **dadurch gekennzeichnet, dass** das Mittel als zusätzliche Komponente Polyethylenglykol und/oder Polypropylenglykol enthält.

9. Mittel nach Anspruch 8, **dadurch gekennzeichnet, dass** das genannte Polyethylenglykol und/oder Polypropylenglykol ein Molekulargewicht im Bereich von 200 bis 2000 aufweist.

10. Mittel nach einem der Ansprüche 8 oder 9, **dadurch gekennzeichnet, daß** das genannte Polyethylenglykol und/oder Polypropylenglykol 0,01 bis 5 Gew.%, bezogen auf das gesamte Mittel, ausmacht.

11. Verwendung eines Mittels gemäß einem oder mehreren der Ansprüche 1 bis 10 zur Reinigung und/oder Pflege von Böden.

12. Verwendung nach Anspruch 11, **dadurch gekennzeichnet, dass** das genannte Mittel vor der Verwendung für die Reinigung und/oder Pflege mit Wasser um einen Verdünnungsfaktor von 5 bis 5000 verdünnt wird.

13. Verwendung nach einem der Ansprüche 11 oder 12, **dadurch gekennzeichnet, dass** die zu behandelnden Böden unbeschichtet oder mit einer Polymerschicht ausgerüstet sind.

## Claims

1. An aqueous floor cleaning and/or floor care agent, containing, based on the total agent, at least 3% by weight of a nonionic surfactant of formula I wherein R¹ represents hydrogen, and R² represents an alkyl residue having 6 to 18 C atoms, or
R¹ represents an alkyl residue having 6 to 18 C atoms, and R² represents hydrogen, or
R¹ represents an alkyl residue having 1 to 18 C atoms, and R², independently of R¹, represents an alkyl residue having 1 to 18 C atoms, and the sum of total C atoms present in R¹ and R² is between 6 and 18, and
R³ represents an alkyl residue having 4 to 18 C atoms, and R⁴ represents hydrogen or an alkyl residue having 1 to 6 C atoms, n is a number from 1 to 30, and m is a number from 0 to 5,
said agent including at least one additional nonionic surfactant which does not come under formula I, said above-mentioned additional nonionic surfactant being selected from the compounds of formula II
R⁵-CH₂-CH₂-(OCH₂-CH₂)ₙ-[OCH(CH₃)-CH₂]ₘ-[OBu]₁-OR⁶ (II)
wherein R⁵ represents an alkyl residue having 6 to 18 C atoms, and R⁶ represents hydrogen or an alkyl residue having 1 to 6 C atoms, and the mean degree of ethoxylation n is a number from 1 to 30, the mean degree of propoxylation m is a number from 0 to 5, and the mean degree of butoxylation I is a number from 1 to 4, and Bu is butyl.

2. The agent according to claim 1, **characterized in that**, based on the total agent, less than 3% by weight, preferably less than 1.5% by weight, of anionic surfactants are included.

3. The agent according to claim 2, **characterized in that** substantially no anionic surfactant is present.

4. The agent according to any of claims 1 to 3, **characterized in that** in the above-mentioned nonionic surfactant according to formula II, R⁶ is hydrogen and m is 0.

5. The agent according to any of claims 1 to 4, **characterized in that** in said agent, the weight of the above-mentioned nonionic surfactant of formula I is at least one third and at most twice the weight of the additional nonionic surfactant of formula II included according to any of claims 1 and 4.

6. The agent according to claim 5, **characterized in that** in said agent, the amount by weight of said nonionic surfactant of formula I is at least half as great, but not greater than the amount by weight of the additional nonionic surfactant of formula II included according to any of claims 1 and 4.

7. The agent according to one or more of claims 1 to 6, **characterized in that**, based on the overall agent, the total amount by weight of the above-mentioned nonionic surfactant of formula I and, if present, of the additional nonionic surfactant of formula II included according to any of claims 1 and 4 is 5 to 35% by weight, preferably 7 to 20% by weight.

8. The agent according to one or more of claims 1 to 7, **characterized in that** the agent includes polyethylene glycol and/or polypropylene glycol as additional component.

9. The agent according to claim 8, **characterized in that** the above-mentioned polyethylene glycol and/or polypropylene glycol has a molecular weight ranging from 200 to 2000.

10. The agent according to any of claims 8 or 9, **characterized in that** the above-mentioned polyethylene glycol and/or polypropylene glycol makes up 0.01 to 5% by weight, based on the overall agent.

11. Use of an agent as claimed in one or more of claims 1 to 10 in floor cleaning and/or care.

12. The use according to claim 11, **characterized in that**, prior to use in cleaning and/or care, the above-mentioned agent is diluted with water using a dilution factor of 5 to 5000.

13. The use according to any of claims 11 or 12, **characterized in that** the floors to be treated are uncoated or finished with a polymer layer.

## Revendications

1. Détergent et/ou produit d'entretien pour sols, comprenant, par rapport au produit total au moins 3% en poids d'un agent tensioactif non ionique de la formule I
avec R¹ pour l'hydrogène, R² pour un radical alkyle avec de 1 à 18 atomes C ou
avec R¹ pour un radical alkyle avec de 6 à 18 atomes C et R² pour l'hydrogène, ou
avec R¹ pour un radical alkyle avec de 1 à 18 atomes C, et R², indépendamment de R¹, pour un radical alkyle avec de 1 à 18 atomes C, et la somme des atomes C présents au total dans R¹ et dans R² se situant entre 6 et 18, et R³ représentant un radical alkyle avec de 4 à 18 atomes C, et R⁴ représentant l'hydrogène ou un radical alkyle avec de 1 à 6 atomes C et n étant un nombre entre 1 et 30 et m un nombre entre 0 et 5, et en ce que le produit comprend au moins un agent tensioactif non ionique supplémentaire, qui ne répond pas à la formule I, l'agent tensioactif non ionique supplémentaire cité étant choisi parmi les composés de la formule II
R⁵-CH₂-CH₂-(OCH₂-CH₂)ₙ-[OCH(CH₃)-CH₂)ₘ-[OBu]₁-OR⁶ (II)
avec R⁵ pour un radical alkyle avec de 6 à 18 atomes C et R⁶ pour l'hydrogène ou un radical alkyle avec de 1 à 6 atomes C, et le degré moyen d'éthoxylation n étant un nombre de 1 à 30, et le degré moyen de propoxylation m étant un nombre entre 0 et 5, alors que le degré moyen de butoxylation 1 est un nombre entre 1 à 4 et Bu est du butyle.

2. Produit selon la revendication 1, **caractérisé en ce que** par rapport au produit total, celui-ci comprend moins de 3% en poids, de préférence moins de 1,5 % en poids d'anions tensioactifs.

3. Produit selon la revendication 2, **caractérisé par** la présence de pratiquement aucun anion tensioactif.

4. Produit selon l'une quelconque des revendications 1 à 3, **caractérisé en ce que** dans l'agent tensioactif non ionique cité selon la formule II, R⁶ est égal à l'hydrogène et m est égal à 0.

5. Produit selon l'une quelconque des revendications 1 à 4, **caractérisé en ce que** dans le produit, l'agent tensioactif non ionique cité selon la formule I correspond au moins à un tiers et au maximum au double du poids de l'agent tensioactif non ionique supplémentaire selon la formule II, contenu selon l'une quelconque des revendications 1 et 4.

6. Produit selon la revendication 5, **caractérisé en ce que** dans le produit, la quantité en poids de l'agent tensioactif non ionique cité selon la formule I correspond au moins à la moitié, mais n'est pas supérieure à la quantité en poids de l'agent tensioactif non ionique supplémentaire selon la formule II, contenu selon l'une quelconque des revendications 1 et 4.

7. Produit selon l'une quelconque ou selon plusieurs des revendications 1 à 6, **caractérisé en ce que** par rapport au produit total, la quantité totale d'agent tensioactif non ionique cité selon la formule I, et s'il existe, par ailleurs d'agent tensioactif non ionique supplémentaire selon la formule II, contenu selon l'une quelconque des revendications 1 et 4 correspond à de 5 à 35 % en poids, de préférence à de 7 à 20 % en poids.

8. Produit selon l'une quelconque ou plusieurs des revendications 1 à 7, **caractérisé en ce que** le produit contient en tant que composant supplémentaire du polyéthylèneglycol et/ou du polypropylèneglycol.

9. Produit selon la revendication 8, **caractérisé en ce que** le polyéthylèneglycol et/ou le polypropylèneglycol cité(s) présente(nt) un poids moléculaire dans la fourchette de 200 à 2000.

10. Produit selon l'une quelconque des revendications 8 ou 9, **caractérisé en ce que** le polyéthylèneglycol et/ou le polypropylèneglycol cité(s)correspond(ent) à de 0,01 à 5 % en poids par rapport au produit total.

11. Utilisation d'un produit selon l'une quelconque ou plusieurs des revendications 1 à 10 pour le nettoyage et/ou pour l'entretien de sols.

12. Utilisation selon la revendication 11, **caractérisée en ce que**, avant l'utilisation, on dilue à l'eau le produit cité pour le nettoyage et/ou pour l'entretien, selon un rapport de dilution de 5 à 5000.

13. Utilisation selon l'une quelconque des revendications 11 ou 12, **caractérisée en ce que** les sols à traiter ne sont pas revêtus ou qu'ils sont munis d'une couche de polymère.
